# EUROPÄISCHE PATENTSCHRIFT

(11) **EP 1 941 229 B1**
(45) Veröffentlichungstag und Bekanntmachung des Hinweises auf die Patenterteilung: **09.06.2010**
(21) Anmeldenummer: 06791360.8
(22) Anmeldetag: 08.09.2006
(51) Int. Cl.: F41H 5/04

(54) **VERBUNDPANZERPLATTE**
COMPOSITE ARMOUR PLATE
PLAQUE COMPOSITE DE BLINDAGE

(30) Priorität: 25.10.2005 DE 102005050981
(43) Veröffentlichungstag der Anmeldung: 09.07.2008
(62) Teilanmeldung aus: 09002896.0
(73) Patentinhaber: Krauss-Maffei Wegmann GmbH & Co. KG, 80997 München (DE)
(72) Erfinder: WEBER, Jürgen, 50321 Brühl (DE); BAYER, Robert, 86316 Friedberg (DE); KEIL, Norbert, 85221 Dachau (DE); SCHIELE, Stefan, 86156 Augsburg (DE)
(74) Vertreter: Feder Walter Ebert
(86) Internationale Anmeldenummer: PCT/DE2006/001568
(87) Internationale Veröffentlichungsnummer: WO 2007/048370

(56) Entgegenhaltungen:
- EP-A- 0 041 271
- EP-A- 0 967 453
- DE-A1- 3 134 341
- FR-A- 2 559 254
- GB-A- 1 260 111
- US-A- 3 573 150

## Beschreibung

Die Erfindung betrifft eine Verbundpanzerplatte zum Schutz vor Geschossen mit den Merkmalen aus dem Oberbegriff des Patentanspruchs 1.

Verbundpanzerplatten, die aus einem Verbund mehrer Materialien bestehen, sind an sich bekannt. Häufig sind Verbundpanzerplatten derart aufgebaut, dass zwischen zwei Plattenelementen Füllmaterialien oder Füllelemente eingebracht werden, welche anschließend mit einer gießfähigen Masse umgossen werden.

Die DE 1 578 324 beschreibt eine solche Platte, wobei als Füllelemente Kugeln oder Zylinder aus einem harten keramischen Material verwendet werden. Die Zylinder werden in Reihen in der Platte in mehreren unterbrochenen Schichten oder Lagen angeordnet, d.h. ihre Längsachsen liegen im Wesentlichen parallel zur Plattenebene und parallel zueinander, wobei die Zylinder der einen Lage hinsichtlich der Zylinder der anderen Lage quer zu ihrer Längsrichtung versetzt angeordnet sind. Die Zylinder sind ferner in einem Abstand voneinander angeordnet, wobei mehrere Lagen aus einem Abstandsmaterial derart verwendet werden, dass jede Schicht aus Abstandsmaterial wechselweise über bzw. unter die Zylinder in ihrer betreffenden Lage gewickelt ist.

Diese Anordnung der Füllelemente hat allerdings den Nachteil, dass besonders bei modernen, hochharten Geschosskernen, insbesondere bei vielen Treffern mit geringem Abstand, ein vorgezogener Bruch auftreten kann.

Eine Verbundpanzerplatte nach dem Oberbegriff des Patentanspruchs 1 wird in der FR 2 559 254 A beschrieben.

Aufgabe der Erfindung ist es, ausgehend vom Stand der Technik eine Verbundpanzerplatte derart zu gestalten, dass sie eine erhöhte Schutzwirkung bei kleinem Flächengewicht bewirkt.

Die Erfindung löst die Aufgabe mit den Merkmalen aus dem kennzeichnenden Teil der Patentansprüche 1 und 3. Vorteilhafte Weiterbildungen sind in den abhängigen Ansprüchen beschrieben.

Die erfindungsgemäße Verbundpanzerplatte besteht aus mindestens einer Lage von stabförmigen Elementen. Als stabförmig im Sinne der sondern sind auch in axialer Richtung innerhalb einer Reihe einer Lage hintereinander angeordnet. Hierbei sind die Fugen, welche auf Grund der axial hintereinander gelegenen Anordnung der Elemente entstehen, bezüglich der Fugen zumindest einer benachbarten Reihe in axialer Richtung versetzt angeordnet. Die Vorteile der Erfindung ergeben sich aus der Stückelung der Elemente, wobei die dadurch hervorgerufenen Fugen versetzt angeordnet werden, da somit die durch die Fugen verursachte Schutzschwächung durch die angrenzenden Elemente größtenteils kompensiert wird. Die Fugen können sowohl bezüglich der Fugen einer benachbarten Reihe derselben Lage als auch bezüglich der Fugen einer benachbarten Reihe einer benachbarten Lage versetzt angeordnet sein.

Die Lösung der Aufgabe wird zudem durch mehrere Ausgestaltungen unterstützt, wobei von besonderer Bedeutung für die Schutzwirkung der Verbundpanzerplatte die Ausgestaltung der Stirnflächen der stabförmigen Elemente ist. Insbesondere um die Schutzwirkung gegen Geschosskerne aus besonders harten und schweren Materialien zu optimieren, ist es von zusätzlichem Vorteil, vor allem im Bereich der Stirnflächen der Elemente eine Schockdämpfung vorzusehen. Diese kann durch die Verwendung einer vorteilhaften Geometrie entstehen.

Bei einer ersten erfindungsgemäßen Ausgestaltung sind bei der Mehrzahl der stabförmigen Elemente die Stirnflächen an einem Ende konkav und am anderen Ende entsprechend konvex gewölbt ausgeführt, wobei vorteilhafterweise das Verhältnis des maximalen Durchmessers zum Radius der Stirnflächenkrümmung kleiner als 0,6 ist.

Bei einer zweiten erfindungsgemäßen Ausgestaltung besitzt die Mehrzahl der stabförmigen Elemente kegelförmig nach außen gerichtete Stirnflächen und am anderen Ende entsprechende, kegelförmig nach innen gerichtete Stirnflächen wobei insbesondere deren Spitzen abgerundet oder abgeschnitten sind. Bei abgerundeten Spitzen kann das Verhältnis des Radius der abgerundeten Spitze zu dem größten Querschnitt kleiner als 0,25 sein.

Bei einer Ausgestaltung besitzt die Mehrzahl der stabförmigen Elemente Stirnflächen, die aufgeraut sind oder die mit Strukturen versehen sind, die ein flächiges Anliegen von zwei gegenüberliegenden Stirnflächen verhindern.

Bei einer Ausgestaltung sind zwischen den Stirnflächen von zwei aneinandergrenzenden stabförmigen Elementen schockdämpfende Materialien eingebracht, insbesondere in Form von Folien, Fäden oder Granulaten, insbesondere aus Metallen, Kunststoffen, Fasermaterialien oder aus elastomeren Materialien.

Bei einer Ausgestaltung werden auch zwischen den Reihen der stabförmigen Elemente schockdämpfende Materialien eingebracht, insbesondere in Form von Folien oder Granulaten, insbesondere aus Metallen, Kunststoffen, Fasermaterialien oder aus elastomeren Materialien, wobei dies bei Verwendung der Verbundpanzerplatte zum Schutz gegen größere Kaliber zweckmäßig ist.

Um die Schutzwirkung der Verbundpanzerplatte zu erhöhen, können vorteilhafterweise mehrere Lagen der stabförmigen Elemente in der Verbundpanzerplatte vorhanden sein. Ferner können die Lagen derart angeordnet sein, dass die stabförmigen Elemente einer Lage bezüglich der stabförmigen Elemente der benachbarten Lage in einer Richtung senkrecht zur Längsachse der stabförmigen Elemente versetzt angeordnet sind.

Die stabförmigen Elemente können unterschiedliche Querschnitte aufweisen. Beispielsweise kann die Mehrzahl der stabförmigen Elemente als Querschnitt eine Form ähnlich der eines Kreises oder einer Ellipse oder einen Ausschnitt einer solchen Form aufweisen. Des Weiteren kann die Mehrzahl der stabförmigen Elemente als Querschnitt ein Polygon oder einen Ausschnitt einer solchen Form aufweisen.

Bei einer Ausgestaltung, welche nicht Teil der vorliegenden Erfindung ist, können die Stirnflächen bei einer Mehrzahl der stabförmigen Elemente als ebene Fläche ausgeführt sein, wobei diese entweder senkrecht zur Längsachse der stabförmigen Elemente oder unter einem Winkel zu dieser stehen können.

Die stabförmigen Elemente können ferner zumindest teilweise mit zumindest einer schockdämpfenden Beschichtung, insbesondere aus Metallen, Kunststoffen, Fasermaterialien oder aus elastomeren Materialien, versehen sein.

Die stabförmigen Elemente können von einer Vergussmasse umgeben sein, insbesondere kann der Raum zwischen den stabförmigen Elementen mit der Vergussmasse gefüllt sein, die mit zumindest einer durchgehenden äußeren Abschlussschicht verbunden ist. Die Vergussmasse kann aus Kunststoff, insbesondere aus Polyurethan, Epoxydharz, Polyester, Kautschuk oder aus einem anderen elastomeren Material, bestehen. Die Rückseite der Verbundpanzerplatte kann aus Schichten bestehen, die schockabsorbierende Eigenschaften haben und eine hohe Zugfestigkeit aufweisen kann.

Die Verbundpanzerplatte kann selbstragend in einer Rahmenkonstruktion am zu schützenden Objekt (z.B. einem Fahrzeug) montiert sein oder auf einem Strukturgehäuse aus Panzerstahl oder Leichtmetall, wobei schockabsorbierende Zwischenschichten verwendet werden können bzw. Luftspalte zwischen Strukturgehäuse und Verbundpanzerplatte vorgesehen werden können.

Die Verbundpanzerplatte kann an der dem Geschoß zu- und abgewandten Seite Schichten bzw. plattenförmige Elemente aufweisen, zwischen denen die stabförmigen Elemente angeordnet sind. Es ist auch möglich, dass die Verbundpanzerplatte zur Gewichtreduzierung nur an der dem Geschoß zugewandten Seite eine Abschlussschicht aufweist oder dass die Vergussmasse zumindest an einer Seite der Verbundpanzerplatte offen liegt, wobei sie optional mit einem Farbanstrich versehen sein kann.

Zumindest eine Seite, insbesondere die vom anfliegenden Geschoß abgewandte Seite, kann aus zumindest einer festen Schicht aus Fasermaterial, insbesondere aus Aramid, Glasfaser, Polyamid oder Kohlefaser, oder aus zumindest einer weichen schockabsorbierenden Schicht, insbesondere aus Schaumstoffen oder aus elastomeren Materialien, gefertigt sein.

Das Material der stabförmigen Elemente ist ebenfalls von entscheidender Bedeutung für die Schutzwirkung der Verbundpanzerplatte. So kann zumindest ein stabförmiges Element aus einem keramischen Werkstoff, aus Aluminiumoxid-Keramik mit einem Al₂O₃ Gehalt von 92 - 99,99 %, aus einem hochharten Material, insbesondere aus Borkarbid, Siliziumkarbid, Siliziumnitrit oder Titantriborat, oder aus einem harten metallischen Werkstoff, insbesondere aus gehärtetem Stahl, Aluminium, Titan oder einem Sinterwerkstoff, bestehen.

Die Gesamtlänge der Mehrzahl der stabförmigen Elemente kann im Bereich von 13 mm bis 300 mm liegen. Ferner kann die Mehrzahl der stabförmigen Elemente ein Verhältnis der Gesamtlänge zu maximalem Durchmesser aufweisen, welches größer als 2 ist.

Im Folgenden werden Ausführungsbeispiele für eine Verbundpanzerplatte nach der Erfindung an Hand der beigefügten Zeichnungen näher erläutert.

In den Zeichnungen zeigen:
- Fig. 1: eine erste Ausführung einer Verbundpanzerplatte im Querschnitt
- Fig. 2: eine zweite Ausführung einer Verbundpanzerplatte im Querschnitt
- Fig. 3: eine dritte Ausführung einer Verbundpanzerplatte im Querschnitt
- Fig. 4: eine vierte Ausführung einer Verbundpanzerplatte im Querschnitt
- Fig. 5: eine fünfte Ausführung (welche nicht Teil der Erfindung ist) einer Verbundpanzerplatte im Längsschnitt
- Fig. 6: eine sechste Ausführung einer Verbundpanzerplatte im Längsschnitt
- Fig. 7: eine siebte Ausführung einer Verbundpanzerplatte im Längsschnitt
- Fig. 8: eine achte Ausführung einer Verbundpanzerplatte im Querschnitt
- Fig. 9: eine neunte Ausführung einer Verbundpanzerplatte im Längsschnitt
- Fig. 10: eine zehnte Ausführung einer Verbundpanzerplatte im Querschnitt
- Fig. 11: eine elfte Ausführung einer Verbundpanzerplatte im Querschnitt

Bei allen Figuren liegt die einem anfliegenden Geschoß zugewandte Seite oben und die von einem anfliegenden Geschoß abgewandte Seite unten.

Die Fig. 1 zeigt im Querschnitt eine Verbundpanzerplatte mit zwei übereinanderliegenden Lagen von stabförmigen hochharten Elementen 3.1, welche in nicht dargestellter Weise hintereinander in Reihen angeordnet sind. Die äußere Deckschicht 1.1 ist mit den stabförmigen Elementen 3.1 und einer Abschlussschicht 4.1 mit Hilfe einer Vergussmasse 2.1 aus Epoxydharz verklebt. Die stabförmigen Elemente 3.1 bestehen aus Aluminiumoxid-Keramik und weisen einen sechseckigen Querschnitt auf. Die stabförmigen Elemente 3.1 sind in nicht dargestellter Weise innerhalb einer Reihe derart hintereinander angeordnet, dass die Fugen zwischen den Elementen einer Reihe aus stabförmigen Elementen 3.1 a der oberen Lage bezüglich der Fugen einer benachbarten Reihe aus stabförmigen Elementen 3.1 b der unteren Lage versetzt angeordnet sind.

Die Fig. 2 zeigt im Querschnitt eine Verbundpanzerplatte mit zwei übereinanderliegenden Lagen von stabförmigen hochharten Elementen 3.2. Die Anordnung der stabförmigen Elemente 3.2 entspricht der Anordnung gemäß Fig. 1. Die stabförmigen Elemente 3.2 weisen einen dreieckigen Querschnitt auf. Analog zu Fig. 1 ist die äußere Deckschicht 1.2 mit den stabförmigen Elementen 3.2 und einer Abschlussschicht 4.2 mit Hilfe einer Vergussmasse 2.2 verklebt.

Die Fig. 3 zeigt im Querschnitt eine Verbundpanzerplatte mit zwei übereinanderliegenden Lagen von stabförmigen hochharten Elementen 3.3. Die Anordnung der stabförmigen Elemente 3.3 entspricht der Anordnung gemäß Fig. 1. Die oberen Reihen 3.3a der stabförmigen Elemente 3.3 weisen eine andere Geometrie als die unteren Reihen 3.3b der stabförmigen Elemente auf, wodurch eine möglichst glatte Außenfläche realisiert wird. Analog zu Fig. 1 ist die äußere Deckschicht 1.3 mit den stabförmigen Elementen 3.3 und einer Abschlussschicht 4.3 mit Hilfe einer Vergussmasse 2.3 verklebt.

Die Fig. 4 zeigt im Querschnitt eine Verbundpanzerplatte mit nur einer Lage von stabförmigen hochharten Elementen 3.4, welche in nicht dargestellter Weise hintereinander in Reihen angeordnet sind. Die Elemente 3.4 weisen einen oberen abgerundeten Abschnitt 3.4i und einen unteren eckigen Abschnitt 3.4ii auf. Analog zu Fig. 1 ist die äußere Deckschicht 1.4 mit den stabförmigen Elementen 3.4 und einer Abschlussschicht 4.4 mit Hilfe einer Vergussmasse 2.4 verklebt. Die stabförmigen Elemente 3.4 sind in nicht dargestellter Weise innerhalb einer Reihe derart hintereinander angeordnet, dass die Fugen zwischen den Elementen einer Reihe aus stabförmigen Elementen 3.4a bezüglich der Fugen einer benachbarten Reihe aus stabförmigen Elemente 3.4b derselben Lage versetzt angeordnet sind.

Die Fig. 5 zeigt im Längsschnitt eine Verbundpanzerplatte, welche nicht Teil der Erfindung ist, mit einer äußeren Deckschicht 1.5, einer Abschlussschicht 4.5 und zwei übereinanderliegenden Reihen von stabförmigen hochharten Elementen 3.5. Es ist der Versatz der Fugen der Längsteilung zwischen der oberen Reihe 3.5a aus stabförmigen Elementen und der unteren Reihe 3.5b dargestellt. Die Stirnflächen 5.5 der stabförmigen Elemente 3.5 sind als ebene Fläche ausgeführt, wobei die Ebene eine schräge Lage bezüglich der axialen Richtung der stabförmigen Elemente einnimmt. Zwischen den Stirnflächen zweier benachbarter Elemente 3.5 befindet sich ein Luftspalt 10.5.

Die Fig. 6 zeigt analog zu Fig. 5 eine Verbundpanzerplatte im Längsschnitt mit einer äußeren Deckschicht 1.6, einer Abschlussschicht 4.6 und zwei übereinanderliegenden Reihen von stabförmigen hochharten Elementen 3.6. Es ist der Versatz der Fugen der Längsteilung zwischen der oberen Reihe 3.6a aus stabförmigen Elementen und der unteren Reihe 3.6b dargestellt. Die stabförmigen Elemente 3.6 weisen an einem Ende eine konvexe Stirnfläche 5.6a und am anderen Ende eine konkave Stirnfläche 5.6b auf.

Die Fig. 7 zeigt analog zu Fig. 5 eine Verbundpanzerplatte im Längsschnitt mit einer äußeren Deckschicht 1.7, einer Abschlussschicht 4.7 und zwei übereinanderliegenden Reihen von stabförmigen hochharten Elementen 3.7. Es ist der Versatz der Fugen der Längsteilung zwischen der oberen Reihe 3.7a aus stabförmigen Elementen und der unteren Reihe 3.7b dargestellt. Die stabförmigen Elemente 3.7 weisen an einem Ende eine kegelförmig nach außen gerichtete Stirnfläche 5.7a und am anderen Ende eine kegelförmig nach innen gerichtete Stirnfläche 5.7b auf.

Die Fig. 8 zeigt im Querschnitt eine Verbundpanzerplatte mit zwei übereinanderliegenden Lagen von stabförmigen hochharten Elementen 3.8. Die Anordnung der stabförmigen Elemente 3.8 entspricht der Anordnung gemäß Fig. 1. Die stabförmigen Elemente 3.8 weisen einen runden Querschnitt auf. Analog zu Fig. 1 ist die äußere Deckschicht 1.8 mit den stabförmigen Elementen 3.8 und einer Abschlussschicht 4.8 mit Hilfe einer Vergussmasse 2.8 verklebt. Zwischen den stabförmigen Elementen 3.8 befindet sich ein dämpfendes Material in Form von Fäden 6.8a und Bändern 6.8b.

Die Fig. 9 zeigt analog zu Fig. 5 eine Verbundpanzerplatte im Längsschnitt mit einer äußeren Deckschicht 1.9, einer Abschlussschicht 4.9 und zwei übereinanderliegenden Reihen von stabförmigen hochharten Elementen 3.9. Es ist der Versatz der Fugen der Längsteilung zwischen der oberen Reihe 3.9a aus stabförmigen Elementen und der unteren Reihe 3.9b dargestellt. Zwischen den Stirnflächen 5.9 der stabförmigen Elemente 3.9 ist eine dämpfendes Material in Form von Fäden 7.9 eingebracht.

Die Fig. 10 zeigt im Querschnitt eine Verbundpanzerplatte mit zwei übereinanderliegenden Lagen von stabförmigen hochharten Elementen 3.10, welche in nicht dargestellter Weise hintereinander in Reihen angeordnet sind. Die stabförmigen Elemente 3.10 weisen einen runden Querschnitt auf. Die äußere Deckschicht 1.10 ist mit den stabförmigen Elementen 3.10 und einer dämpfenden Zwischenschicht 8.10 mit Hilfe einer Vergussmasse 2.10 verklebt. Die stabförmigen Elemente 3.10 sind in nicht dargestellter Weise innerhalb einer Reihe derart hintereinander angeordnet, dass die Fugen zwischen den Elementen einer Reihe aus stabförmigen Elementen 3.10a der oberen Lage bezüglich der Fugen einer benachbarten Reihe aus stabförmigen Elemente 3.10b der unteren Lage versetzt angeordnet sind. Die Verbundpanzerplatte ist über eine dämpfende Zwischenschicht 8.10 mit einer Metallstruktur 9.10 eines zu schützenden Gehäuses angebracht.

Die Fig. 11 zeigt im Querschnitt eine Verbundpanzerplatte mit zwei übereinanderliegenden Lagen von stabförmigen hochharten Elementen 3.11, welche in nicht dargestellter Weise hintereinander in Reihen angeordnet sind. Die stabförmigen Elemente 3.11 weisen einen runden Querschnitt auf. Die äußere Deckschicht 1.11 ist mit den stabförmigen Elementen 3.11 mit Hilfe einer Vergussmasse 2.11 verklebt. Die stabförmigen Elemente 3.11 sind in nicht dargestellter Weise innerhalb einer Reihe derart hintereinander angeordnet, dass die Fugen zwischen den Elementen einer Reihe aus stabförmigen Elementen 3.11 a der oberen Lage bezüglich der Fugen einer benachbarten Reihe aus stabförmigen Elemente 3.11b der unteren Lage versetzt angeordnet sind. Der Verbundpanzerplatte ist direkt an einer Metallstruktur 9.11 eines zu schützenden Gehäuses angebracht. Auf eine dämpfende Zwischenschicht, wie in Fig. 10 dargestellt, kann verzichtet werden, weil die Vergussmasse eine genügend große Schichtdicke in diesem Bereich aufweist.

Die Erfindung ist nicht auf die dargestellten Ausführungsbeispiele begrenzt. Die Erfindung beinhaltet gemäß den Patentansprüchen auch Kombinationen der dargestellten Ausführungsbeispiele sowie weitere, nicht dargestellte Ausführungen.

## Patentansprüche

1. Verbundpanzerplatte zum Schutz vor Geschossen, welche mindestens eine Lage aus stabförmigen Elementen (3) enthält, die in Reihen nebeneinander in der Platte derart angeordnet sind, dass ihre Längsachsen im Wesentlichen parallel zur Plattenebene und parallel zueinander liegen, wobei eine Reihe zumindest zwei in axialer Richtung hintereinander liegende stabförmige Elemente aufweist, und wobei die Fugen zwischen den stabförmigen Elementen innerhalb einer Reihe bezüglich der Fugen zumindest einer benachbarten Reihe in axialer Richtung versetzt angeordnet sind, **dadurch gekennzeichnet, dass** die Mehrzahl der stabförmigen Elemente (3) an einem Ende konkav gewölbte Stirnflächen (5.6b) und am anderen Ende entsprechende konvexe Stirnflächen (5.6a) besitzen.

2. Verbundpanzerplatte nach Anspruch 1, **dadurch gekennzeichnet,**
**dass** bei der Mehrzahl der stabförmigen Elemente (3) das Verhältnis des maximalen Durchmessers zum Radius der Stirnflächenkrümmung kleiner als 0,6 ist.

3. Verbundpanzerplatte zum Schutz vor Geschossen, welche mindestens eine Lage aus stabförmigen Elementen (3) enthält, die in Reihen nebeneinander in der Platte derart angeordnet sind, dass ihre Längsachsen im Wesentlichen parallel zur Plattenebene und parallel zueinander liegen, wobei eine Reihe zumindest zwei in axialer Richtung hintereinander liegende stabförmige Elemente aufweist, und wobei die Fugen zwischen den stabförmigen Elementen innerhalb einer Reihe bezüglich der Fugen zumindest einer benachbarten Reihe in axialer Richtung versetzt angeordnet sind, **dadurch gekennzeichnet,**
**dass** die Mehrzahl der stabförmigen Elemente (3) an einem Ende kegelförmig nach außen gerichtete Stirnflächen (5.7a) besitzen, und am anderen Ende entsprechende, kegelförmig nach innen gerichtete Stirnflächen (5.7b) aufweisen.

4. Verbundpanzerplatte nach Anspruch 3, **dadurch gekennzeichnet, dass** die Spitzen der nach außen gerichteten, kegelförmigen Stirnflächen abgerundet sind, wobei insbesondere das Verhältnis des Radius der abgerundeten Spitze zu dem größten Querschnitt kleiner als 0,25 ist.

5. Verbundpanzerplatte nach Anspruch 3, **dadurch gekennzeichnet, dass** die Spitzen der nach außen gerichteten, kegelförmigen Stirnflächen abgeschnitten sind.

6. Verbundpanzerplatte nach einem der vorhergehenden Ansprüche, **dadurch gekennzeichnet, dass** die Mehrzahl der stabförmigen Elemente (3) Stirnflächen (5) besitzen, die aufgeraut sind oder die mit Strukturen versehen sind, die ein flächiges Anliegen von zwei gegenüberliegenden Stirnflächen verhindern.

7. Verbundpanzerplatte nach einem der vorhergehenden Ansprüche,
**dadurch gekennzeichnet, dass** zwischen den Stirnflächen (5.5) zweier aneinandergrenzender stabförmiger Elemente schockdämpfende Materialien, insbesondere in Form von Folien, Fäden (7.9), Bändern oder Granulaten, eingebracht sind.

8. Verbundpanzerplatte nach einem der vorhergehenden Ansprüche,
**dadurch gekennzeichnet, dass** zwischen den Reihen der stabförmigen Elemente (3) schockdämpfende Materialien, insbesondere in Form von Folien, Fäden (6.8a), Bändern (6.8b) oder Granulaten, eingebracht sind.

9. Verbundpanzerplatte nach einem der vorhergehenden Ansprüche,
**dadurch gekennzeichnet, dass** sie zumindest zwei Lagen aus stabförmigen Elementen (3) enthält, wobei die stabförmigen Elemente (3) einer Lage derart angeordnet sind, dass sie bezüglich der stabförmigen Elemente der benachbarten Lage in einer Richtung senkrecht zur Längsachse der stabförmigen Elemente versetzt angeordnet sind.

10. Verbundpanzerplatte nach einem der vorhergehenden Ansprüche, **dadurch gekennzeichnet**, **dadurch gekennzeichnet, dass** die stabförmigen Elemente (3) zumindest teilweise mit zumindest einer schockdämpfenden Beschichtung versehen sind.

11. Verbundpanzerplatte nach einem der vorhergehenden Ansprüche, **dadurch gekennzeichnet, dass** die stabförmigen Elemente (3) von einer Vergussmasse (2), insbesondere aus Kunststoff, umgeben sind.

12. Verbundpanzerplatte nach Anspruch 11, **dadurch gekennzeichnet, dass** die Vergussmasse (2.11) zumindest an einer Seite der Verbundpanzerplatte offen liegt.

13. Verbundpanzerplatte nach einem der vorhergehenden Ansprüche, **dadurch gekennzeichnet, dass** zumindest ein stabförmiges Element (3) aus einem keramischen Werkstoff, aus Aluminiumoxid-Keramik mit einem Al₂O₃ Gehalt von 92 - 99,99 %, aus einem hochharten Material und/oder aus einem harten metallischen Werkstoff besteht.

## Claims

1. Compound armour plate for protection against projectiles, which contains at least one layer of rod-shaped elements (3) that are disposed in rows alongside one another in the plate in such a way that their longitudinal axes lie substantially parallel to the plate plane and parallel to one another, wherein a row comprises at least two rod-shaped elements situated one axially behind the other, and wherein the joins between the rod-shaped elements within a row are arranged axially offset relative to the joins of at least one adjacent row, **characterized in that** the plurality of rod-shaped elements (3) at one end possess concavely curved end faces (5.6b) and at the other end have corresponding convex end faces (5.6a).

2. Compound armour plate according to claim 1, **characterized in that** in the plurality of rod-shaped elements (3) the ratio of the maximum diameter to the radius of the end face curvature is less than 0.6.

3. Compound armour plate for protection against projectiles, which contains at least one row of rod-shaped elements (3) that are disposed in rows alongside one another in the plate in such a way that their longitudinal axes lie substantially parallel to the plate plane and parallel to one another, wherein a row comprises at least two rod-shaped elements situated one axially behind the other, and wherein the joins between the rod-shaped elements within a row are arranged axially offset relative to the joins of at least one adjacent row, **characterized in that** the plurality of rod-shaped elements (3) at one end possess conically outwardly directed end faces (5.7a) and at the other end have corresponding, conically inwardly directed end faces (5.7b).

4. Compound armour plate according to claim 3, **characterized in that** the points of the outwardly directed, conical end faces are rounded off, wherein in particular the ratio of the radius of the rounded-off point to the maximum cross section is less than 0.25.

5. Compound armour plate according to claim 3, **characterized in that** the points of the outwardly directed, conical end faces are truncated.

6. Compound armour plate according to one of the preceding claims, **characterized in that** the plurality of rod-shaped elements (3) possess end faces (5) that are roughened or that are provided with textures, which prevent a surface abutment of two opposing end faces.

7. Compound armour plate according to one of the preceding claims, **characterized in that** between the end faces (5.5) of two mutually adjoining rod-shaped elements shock-absorbing materials, in particular in the form of foils, threads (7.9), bands or granules, are introduced.

8. Compound armour plate according to one of the preceding claims, **characterized in that** between the rows of rod-shaped elements (3) shock-absorbing materials, in particular in the form of foils, threads (6.8a), bands (6.8b) or granules, are introduced.

9. Compound armour plate according to one of the preceding claims, **characterized in that** it contains at least two layers of rod-shaped elements (3), wherein the rod-shaped elements (3) of a layer are disposed in such a way that they are arranged offset relative to the rod-shaped elements of the adjacent layer in a direction at right angles to the longitudinal axis of the rod-shaped elements.

10. Compound armour plate according to one of the preceding claims, **characterized in**, **characterized in that** the rod-shaped elements (3) are provided at least partially with at least one shock-absorbing coating.

11. Compound armour plate according to one of the preceding claims, **characterized in that** the rod-shaped elements (3) are surrounded by a casting compound (2), in particular of plastics material.

12. Compound armour plate according to claim 11, **characterized in that** the casting compound (2.11) is exposed at least at one side of the compound armour plate.

13. Compound armour plate according to one of the preceding claims, **characterized in that** at least one rod-shaped element (3) is made of a ceramic material, of aluminium oxide ceramic having an Al₂O₃ content of 92 - 99.99%, of a material with a high hardness and/or of a hard metal material.

## Revendications

1. Plaque composite de blindage pour la protection vis-à-vis de projectiles, qui contient au moins une couche d'éléments en forme de barreaux (3) qui sont disposés dans la plaque en rangées les uns à côté des autres de telle sorte que leurs axes longitudinaux sont sensiblement parallèles au plan de la plaque et parallèles les uns aux autres, une rangée présentant au moins deux éléments en forme de barreaux se trouvant les uns derrière les autres dans la direction axiale, et les joints entre les éléments en forme de barreaux à l'intérieur d'une rangée, par rapport aux joints d'au moins une rangée voisine, étant disposés décalés dans la direction axiale, **caractérisée en ce que** la majorité des éléments en forme de barreaux (3) possèdent à une extrémité des surfaces frontales à courbure concave (5.6b) et à l'autre extrémité des surfaces frontales à courbure convexe (5.6a) correspondantes.

2. Plaque composite de blindage selon la revendication 1, **caractérisée en ce que** chez la majorité des éléments en forme de barreaux (3), le rapport du diamètre maximal au rayon de la courbure de la surface frontale est inférieur à 0,6.

3. Plaque composite de blindage pour la protection vis-à-vis de projectiles, qui contient au moins une couche d'éléments en forme de barreaux (3) qui sont disposés dans la plaque en rangées les uns à côté des autres de telle sorte que leurs axes longitudinaux sont sensiblement parallèles au plan de la plaque et parallèles les uns aux autres, une rangée présentant au moins deux éléments en forme de barreaux se trouvant les uns derrière les autres dans la direction axiale, et les joints entre les éléments en forme de barreaux à l'intérieur d'une rangée, par rapport aux joints d'au moins une rangée voisine, étant disposés décalés dans la direction axiale, **caractérisée en ce que** la majorité des éléments en forme de barreaux (3) possèdent à une extrémité des surfaces frontales dirigée coniquement vers l'extérieur (5.7a) et à l'autre extrémité des surfaces frontales dirigée coniquement vers l'intérieur (5.7b) correspondantes.

4. Plaque composite de blindage selon la revendication 3, **caractérisée en ce que** les pointes des surfaces frontales dirigée coniquement vers l'extérieur sont arrondies, le rapport du rayon de la pointe arrondie à la plus grande section étant en particulier inférieur à 0,25.

5. Plaque composite de blindage selon la revendication 3, **caractérisée en ce que** les pointes des surfaces frontales dirigée coniquement vers l'extérieur sont coupées.

6. Plaque composite de blindage selon l'une quelconque des revendications précédentes, **caractérisée en ce que** la majorité des éléments en forme de barreaux (3) possèdent des surfaces frontales (5) qui sont rendues rugueuses ou qui sont dotées de structures qui empêchent un contact en pleine surface de deux surfaces frontales se faisant face.

7. Plaque composite de blindage selon l'une quelconque des revendications précédentes, **caractérisée en ce qu'**entre les surfaces frontales (5.5) de deux éléments en forme de barreaux contigus sont introduits des matériaux amortisseurs de choc, en particulier en forme de films, de fils (7.9), de bandes ou de granulés.

8. Plaque composite de blindage selon l'une quelconque des revendications précédentes, **caractérisée en ce qu'**entre les rangées des éléments en forme de barreaux (3) sont introduits des matériaux amortisseurs de choc, en particulier en forme de films, de fils (6.8a), de bandes (6.8b) ou de granulés.

9. Plaque composite de blindage selon l'une quelconque des revendications précédentes, **caractérisée en ce qu'**elle contient au moins deux couches d'éléments en forme de barreaux (3), les éléments en forme de barreaux (3) d'une couche étant disposés de telle sorte que par rapport aux éléments en forme de barreaux de la couche voisine, ils sont disposés décalés dans une direction perpendiculaire à l'axe longitudinal des éléments en forme de barreaux.

10. Plaque composite de blindage selon l'une quelconque des revendications précédentes, **caractérisée en ce que** les éléments en forme de barreaux (3) sont dotés au moins en partie d'au moins un revêtement absorbant les chocs.

11. Plaque composite de blindage selon l'une quelconque des revendications précédentes, **caractérisée en ce que** les éléments en forme de barreaux (3) sont entourés par une masse de scellement (2), en particulier en plastique.

12. Plaque composite de blindage selon la revendication 11, **caractérisée en ce que** la masse de scellement (2.11) se trouve à nu au moins d'un côté de la plaque composite de blindage.

13. Plaque composite de blindage selon l'une quelconque des revendications précédentes, **caractérisée en ce qu'**au moins un élément en forme de barreau (3) consiste en un matériau céramique, en céramique d'oxyde d'aluminium avec une teneur en Al₂O₃ de 92 à 99,99 %, en un matériau de grande dureté et/ou en un matériau métallique dur.
